# FASCICULE DE BREVET EUROPEEN

(11) **EP 3 869 278 B1**
(45) Date de publication et mention de la délivrance du brevet: **08.03.2023**
(21) Numéro de dépôt: 20217971.9
(22) Date de dépôt: 31.12.2020
(51) Int. Cl.: G04B 11/00, G04F 7/08

(54) **DISPOSITIF D'EMBRAYAGE VERTICAL POUR PIECE D'HORLOGERIE**
VERTIKALE KUPPLUNGSVORRICHTUNG FÜR UHR
VERTICAL CLUTCH DEVICE FOR A TIMEPIECE

(30) Priorité: 21.02.2020 EP 20158703
(43) Date de publication de la demande: 25.08.2021
(73) Titulaire: Montres Breguet S.A., 1344 L'Abbaye (CH)
(72) Inventeur: KARAPATIS, M. Polychronis Nakis, 1324 Premier (CH); STRANCZL, Marc, 1260 Nyon (CH)
(74) Mandataire: ICB SA

(56) Documents cités:
- WO-A1-2015/073016
- CH-A2- 708 945
- US-A1- 2008 304 370

## Description

### Domaine de l'invention

La présente invention concerne un dispositif d'embrayage vertical pour une pièce d'horlogerie, plus particulièrement pour un chronographe.

### Arrière-plan de l'invention

Des dispositifs de débrayage sont utilisés dans le domaine de l'horlogerie et en particulier pour les chronographes. Dans un chronographe, la roue de chronographe qui porte l'aiguille de chronographe est reliée à la roue de secondes par l'intermédiaire d'un embrayage. L'embrayage peut occuper une position embrayée, correspondant à la position de marche du chronographe, où la roue de chronographe est entraînée par la roue de secondes, et une position débrayée, correspondant à la position d'arrêt du chronographe, où la roue de chronographe n'est pas entraînée par la roue de secondes. Le document US 2008/304370 A1 divulgue un exemple d'embrayage vertical.

Le fonctionnement d'un dispositif d'embrayage vertical 1 au sein d'un mécanisme de chronographe 8 partiellement représenté, est illustré aux figures 1a et 1b pour respectivement la position débrayée et la position embrayée. Le dispositif d'embrayage comprend généralement sur un même axe une première roue 3, une seconde roue 2 et un disque d'embrayage 4. La première roue 3 est l'élément moteur qui tourne en permanence et qui est en prise avec la roue de secondes 9. La seconde roue 2 est en prise avec la roue de chronographe 10. Le disque d'embrayage 4 coopère avec une paire de pinces 5 dont l'ouverture et la fermeture est commandée par une roue à colonnes (non représentée). La fermeture des pinces 5 vient soulever le disque d'embrayage 4 contre l'action d'un ressort 6 comme schématisé à la figure 1a. Dans cette position débrayée, le disque d'embrayage 4 n'est pas en contact avec la première roue 3 avec pour corollaire que la seconde roue 2 n'est pas entraînée. Lors de l'ouverture des pinces 5, le disque d'embrayage 4 vient se plaquer contre la première roue 3 sous l'action du ressort 6 (fig.1b). Dans cette position embrayée, la première roue 3 entraîne la seconde roue 2 par friction. Afin que la friction soit suffisante, la force embrayée Fₑ doit être importante, c.à.d. qu'une précontrainte importante doit être appliquée sur le ressort.

Selon l'art antérieur, les ressorts sont réalisés dans des matériaux standards tels que l'acier qui présentent un comportement élastique sur quelques dixièmes de pourcent avant d'entrer dans le domaine plastique. En fonctionnement, le ressort doit travailler dans son domaine élastique pour éviter toute déformation irréversible. Dans ce domaine élastique, le ressort a un comportement linéaire avec une force de rappel proportionnelle au déplacement. La figure 2 représente typiquement la courbe force-déplacement dans le domaine élastique. La force embrayée (Fₑ) est fixée par la précontrainte appliquée (déplacement p) sur le ressort et la force débrayée (F_{d}) est fixée par le déplacement (d) requis pour écarter le disque d'embrayage de la première roue. En pratique, le ressort travaille à la limite de ses capacités élastiques car il est soumis à une précontrainte importante avec un risque de déformation plastique lors du déplacement au débrayage. Outre le risque d'induire une déformation irréversible du ressort, ces grandes déformations provoquent une fatigue prématurée du ressort. Par ailleurs, le comportement du ressort étant linéaire dans le domaine élastique, toute augmentation de la force embrayée entraîne une augmentation de la force débrayée qui va devoir être fournie par les pinces.

Dans l'exemple illustré, partant d'une force embrayée Fₑ suffisante pour que l'embrayage ne patine pas, à savoir 0.67 N dans l'exemple, l'éloignement du disque d'embrayage de la première roue d'une distance d, égale à 0.1 mm dans l'exemple, nécessite une force F_{d} importante de 1.5 N pour contrer la force de rappel du ressort. Typiquement, la force débrayée F_{d} est ainsi plus de deux fois supérieure à la force embrayée Fₑ.

### Résumé de l'invention

L'objet de la présente invention est de proposer un dispositif d'embrayage fournissant une force embrayée maximisée pour une force débrayée qui, quant à elle, est minimisée. En d'autres mots, l'objet de l'invention est de réduire le rapport entre la force débrayée et la force embrayée.

A cet effet, la présente invention propose un dispositif d'embrayage comprenant un ressort réalisé dans un alliage à mémoire de forme utilisé à température ambiante pour ses propriétés de superélasticité. Le ressort réalisé dans un alliage à mémoire de forme a un comportement non linéaire dans le domaine élastique avec une contrainte qui plafonne à une valeur quasi constante sur une large plage de déformation. Ces propriétés de superélasticité et ce comportement non linéaire permettent d'ajuster aisément la force débrayée et la force embrayée en fonction des conditions de fonctionnement requises. Ainsi, une précontrainte importante peut être appliquée sur le ressort sans risque d'entrer dans le domaine plastique lors du débrayage du mécanisme. En corollaire, le ressort n'est plus sollicité à la limite de ses capacités élastiques contrairement au ressort de l'art antérieur, ce qui permet d'éviter une fatigue prématurée du ressort en utilisation. Par ailleurs, la force débrayée peut être minimisée en sollicitant le ressort dans le domaine où la contrainte, donc la force, plafonne à une valeur quasi constante.

Selon l'invention, le ressort peut être dimensionné pour augmenter la force embrayée tout en maintenant une force débrayée équivalente ou inversement être dimensionné pour réduire la force débrayée tout en maintenant une force embrayée équivalente. Avantageusement, le rapport entre la force débrayée et la force embrayée est compris entre 1.1 et 2.0.

### Brève description des figures

D'autres caractéristiques et avantages de l'invention apparaîtront à la lecture de la description détaillée qui va suivre, en référence aux dessins annexés.
Les figures 1a et 1b illustrent schématiquement le fonctionnement d'un dispositif d'embrayage avec ce dernier en position débrayée à la figure 1a et en position embrayée à la figure 1b. Ces figures se rapportent à l'art antérieur mais elles sont également d'application pour un dispositif d'embrayage selon l'invention.
La figure 2 représente la courbe force-déplacement pour un alliage standard utilisé dans un dispositif d'embrayage selon l'art antérieur.
La figure 3 représente la courbe de traction (contrainte-déformation) typique d'un alliage à mémoire de forme.
La figure 4 représente la courbe de traction d'un alliage à mémoire de forme en Ni-Ti utilisé dans le dispositif d'embrayage selon l'invention.
La figure 5a représente la géométrie du ressort, selon une variante de l'invention, utilisé dans le dispositif d'embrayage selon l'invention. La figure 5b représente à l'aide d'une vue en plan les dimensions respectives de la seconde roue, de la douille de l'axe du chronographe et du ressort.
La figure 6 représente la courbe force-déplacement pour le ressort ayant les propriétés mécaniques de la figure 4 et la géométrie des figures 5a et 5b.
La figure 7 représente une montre munie d'un mécanisme de chronographe selon l'invention.

### Description de l'invention

L'invention concerne un dispositif d'embrayage comprenant un ressort réalisé dans un alliage à mémoire de forme. Elle se rapporte plus spécifiquement à un dispositif d'embrayage destiné à équiper un mécanisme de chronographe 8 d'une pièce d'horlogerie 11 (fig.7).

Selon l'invention, les propriétés de superélasticité de l'alliage à mémoire de forme sont mises à profit pour réduire l'écart entre la force embrayée et la force débrayée. La figure 3 illustre le comportement superélastique d'un alliage à mémoire de forme qui présente à température ambiante une structure austénitique qui se transforme en martensite sous l'application d'une contrainte σ, ce qui permet de déformer le matériau de façon réversible de plusieurs pourcents. La courbe de traction présente d'abord un comportement linéaire élastique jusqu'à une contrainte critique où la transformation martensitique induit un comportement superélastique avec une déformation croissante sous une contrainte quasi constante. C'est le plateau qu'on observe sur la figure 3. Dès que la contrainte est relâchée, la transformation inverse de la martensite vers l'austénite s'opère et l'alliage reprend sa dimension première. Ainsi, un ressort réalisé dans ce matériau permet d'obtenir une contrainte, et donc une force, en fonction du déplacement qui n'est pas proportionnelle mais plafonne à une certaine valeur sur le plateau de la courbe contrairement à un matériau conventionnel tel que l'acier.

L'alliage à mémoire de forme selon l'invention est un alliage à base de cuivre ou un alliage à base de nickel et de titane. L'alliage à base de cuivre est un des alliages ayant, pour un pourcentage total de 100% et une teneur en impuretés éventuelles inférieure ou égale à 0.5%, la composition suivante en poids :
- Cu entre 64.5 et 85%, Zn entre 9.5 et 25% et Al entre 4.5 et 10%,
- Cu entre 79.5 et 84%, Al entre 12.5 et 14% et Ni entre 2.5 et 6%,
- Cu entre 87 et 88%, Al entre 11 et 12% et Be entre 0.3 et 0.7%.

L'alliage à base de nickel et de titane est constitué de nickel, avec un pourcentage en poids compris entre 52.5 et 63%, et de titane avec un pourcentage en poids compris entre 36.5 et 47%, pour un pourcentage total de 100% et une teneur en impuretés éventuelles inférieure ou égale à 0.5%.

Cet alliage présente à température ambiante, en l'absence de contraintes, une microstructure austénitique.

Préférentiellement, le ressort 6 comporte une partie annulaire centrale 6a et plusieurs pattes 6b partant de ladite partie annulaire centrale 6a comme illustré à la figure 5a. Par exemple, le nombre de pattes peut être de 3. Typiquement, l'épaisseur du ressort est comprise entre 0.05 et 0.4 mm. Préférentiellement, les pattes 6b sont inclinées par rapport au plan défini par la partie annulaire centrale 6a comme schématisé aux figures 1a et 1b. Selon le niveau de précontrainte appliqué sur les pattes en position embrayée (fig.1b), ces dernières sont plus ou moins inclinées par rapport au plan de la partie annulaire.

Le ressort 6 est agencé au sein du dispositif d'embrayage 1 tel que précédemment décrit en référence aux figures 1a et 1b avec le disque d'embrayage 4, la première roue 3 et la seconde roue 2.

Partant de la courbe contrainte-déformation du matériau en alliage à mémoire de forme, le dimensionnement du ressort, à savoir le nombre de pattes, la longueur active de chaque patte et la section des pattes va définir la courbe correspondante force-déplacement du ressort réalisé dans ce matériau tel que schématisé à la figure 6 pour la courbe en pointillés. En utilisation, le ressort est dimensionné pour travailler avec une force débrayée F_{d} qui se trouve sur le palier supérieur de l'hystérèse et avec une force embrayée Fₑ qui se trouve sur le palier inférieur de l'hystérèse. On précisera que la forme de l'hystérèse peut varier en fonction de la nuance choisie pour l'alliage à mémoire de forme. Ainsi, la force sur le palier supérieur et le palier inférieur peut être plus ou moins constante selon la nuance choisie.

Le ressort fonctionne dans un mode précontraint avec la déformation du ressort, et avantageusement des pattes du ressort, qui définit la force embrayée Fₑ sur le palier inférieur. La force embrayée peut ainsi être ajustée en fonction de la précontrainte appliquée sur le ressort. Le matériau étant superélastique, une précontrainte importante peut être appliquée sans risque de déformer plastiquement le ressort. En outre, la force débrayée F_{d} peut être ajustée en fonction du déplacement d minimum requis pour éviter tout contact entre le disque d'embrayage et la première roue.

Selon l'invention, le rapport entre la force débrayée et la force embrayée est minimisé et compris entre 1.1 et 2.0, de préférence entre 1.3 et 1.6. Exprimée en valeur absolue, la force verticale F_{d} est comprise entre 1 et 3 N et la force verticale Fₑ est comprise entre 0.5 et 2 N, avec F_{d} supérieur à Fₑ, pour un déplacement vertical d entre la position embrayée et la position débrayée compris entre 0.05 et 0.3 mm. Une autre manière de définir le comportement superélastique non linéaire du ressort en utilisation est de le caractériser en fonction de sa rigidité qui est non constante en cours de déformation. Ainsi, faisant référence à la figure 6, la pente de la droite reliant l'origine des axes X-Y au point (Fₑ, p) est supérieure à la pente de la droite reliant l'origine des axes X-Y au point (F_{d}, p+d). En d'autres mots, l'angle α₂ est supérieur à l'angle α₁.

Pour finir, la présente invention est illustrée à l'aide d'un exemple et des figures 4 à 6. La figure 4 représente les propriétés mécaniques de l'alliage à mémoire de forme à base de nickel et titane avec la composition précitée. La figure 6 représente la courbe force-déplacement correspondante pour un ressort réalisé dans cet alliage et ayant les dimensions rapportées à la figure 5a. Ce ressort a une épaisseur de 0.2 mm et comporte trois pattes avec une longueur de 0.85 mm pour une largeur de 0.06 mm. Après insertion entre la douille 7 de l'axe du chronographe et la seconde roue 2, la longueur active de chaque patte est d'environ 0.5 mm (fig.5b).

Pour être comparable aux conditions de fonctionnement de la figure 2, une force débrayée F_{d} de 1.5 N a été choisie avec une même course de débrayage d de 0.1 mm. Pour ces valeurs F_{d} et d, la force embrayée Fₑ a pu être maximisée à 1.05 N, correspondant à une distance de précontrainte p de 0.15 mm, comparé à 0.67 N pour un acier, ce qui permet de garantir que l'embrayage ne patine pas. Ainsi, on a pu avantageusement rehausser la force embrayée sans augmenter la force débrayée tout en conservant une même course de débrayage. En conséquence, le rapport force débrayée sur force embrayée s'élève à 1.4 comparé à 2.2 pour l'acier.

Avec un acier ayant un comportement linéaire selon la figure 2, augmenter la force embrayée jusqu'à 1.05 N aurait nécessité une précontrainte p importante sur le ressort avec pour corollaire une force débrayée nettement supérieure à 1.5 N, qui aurait mené à une déformation plastique du ressort.

Se référant à la courbe de la figure 6, il est également envisageable d'appliquer un déplacement de précontrainte p inférieur à 0.15 mm, ce qui pour un même déplacement d au débrayage, mène à une force de débrayage moins importante que 1.5 N.

### Légende

(1) Dispositif d'embrayage vertical
(2) Second mobile aussi appelé seconde roue
(3) Premier mobile aussi appelé première roue
(4) Disque d'embrayage
(5) Pince
(6) Ressort
   a. Partie annulaire centrale
   b. Patte
(7) Douille de l'axe de chronographe
(8) Mécanisme de chronographe
(9) Roue de secondes
(10) Roue de chronographe
(11) Montre ou pièce d'horlogerie
(12) Axe vertical
(13) Pierre
(14) Axe central
   Fₑ : force embrayée
   F_{d} : force débrayée
   d : distance de débrayage
   p : déplacement pour la précontrainte du ressort

## Revendications

1. Dispositif d'embrayage vertical (1) pour une pièce d'horlogerie, comprenant le long d'un axe vertical (12) une première roue (3) montée rotative autour dudit axe vertical (12), un disque d'embrayage (4), un ressort (6) et une seconde roue (2) montée rotative autour dudit axe vertical (12), ledit dispositif d'embrayage vertical (1) pouvant adopter une position embrayée où la seconde roue (2) est entraînée en rotation par la première roue (3) sous l'action du ressort (6) exerçant une force verticale Fₑ pour plaquer le disque d'embrayage (4) contre la première roue (3) et une position débrayée où le disque d'embrayage (4) est soumis contre l'action du ressort (6) à une force verticale F_{d} l'écartant de la première roue (3) de manière que la seconde roue (2) ne soit pas entraînée en rotation par la première roue (3), ledit dispositif d'embrayage vertical (1) étant **caractérisé en ce que** le ressort (6) est réalisé dans un alliage à mémoire de forme à base de cuivre, et **en ce que** cet alliage est un des alliages ayant, pour un pourcentage total de 100% et un pourcentage en impuretés éventuelles inférieur ou égal à 0.5%, la composition suivante en poids :
- Cu entre 64.5 et 85%, Zn entre 9.5 et 25% et Al entre 4.5 et 10%,
- Cu entre 79.5 et 84%, Al entre 12.5 et 14% et Ni entre 2.5 et 6%,
- Cu entre 87 et 88%, Al entre 11 et 12% et Be entre 0.3 et 0.7%.

2. Dispositif d'embrayage vertical (1) pour une pièce d'horlogerie, comprenant le long d'un axe vertical (12) une première roue (3) montée rotative autour dudit axe vertical (12), un disque d'embrayage (4), un ressort (6) et une seconde roue (2) montée rotative autour dudit axe vertical (12), ledit dispositif d'embrayage vertical (1) pouvant adopter une position embrayée où la seconde roue (2) est entraînée en rotation par la première roue (3) sous l'action du ressort (6) exerçant une force verticale Fe pour plaquer le disque d'embrayage (4) contre la première roue (3) et une position débrayée où le disque d'embrayage (4) est soumis contre l'action du ressort (6) à une force verticale Fd l'écartant de la première roue (3) de manière que la seconde roue (2) ne soit pas entraînée en rotation par la première roue (3), ledit dispositif d'embrayage vertical (1) étant **caractérisé en ce que** le ressort (6) est réalisé dans un alliage à mémoire de forme à base de nickel et de titane, et **en ce que** cet alliage est constitué, en poids, de nickel avec un pourcentage compris entre 52.5 et 63% et de titane avec un pourcentage compris entre 36.5 et 47%, pour un pourcentage total de 100% et un pourcentage en impuretés éventuelles inférieur ou égal à 0.5%.

3. Dispositif d'embrayage vertical (1) selon une quelconque des revendications précédentes, **caractérisé en ce que** l'alliage à mémoire de forme a une microstructure austénitique à température ambiante lui conférant des propriétés superélastiques à la température ambiante.

4. Dispositif d'embrayage vertical (1) selon une quelconque des revendications précédentes, **caractérisé en ce qu'**il est dimensionné pour avoir en utilisation un rapport entre la force verticale F_{d} et la force verticale Fₑ compris entre 1.1 et 2.0.

5. Dispositif d'embrayage vertical (1) selon une quelconque des revendications précédentes, **caractérisé en ce qu'**il est dimensionné pour avoir en utilisation un rapport entre la force verticale F_{d} et la force verticale Fₑ compris entre 1.3 et 1.6.

6. Dispositif d'embrayage vertical (1) selon la revendication 4 ou 5 **caractérisé en ce que** la force verticale F_{d} est comprise entre 1 et 3 N et **en ce que** la force verticale Fₑ est comprise entre 0.5 et 2 N pour un déplacement vertical d entre la position embrayée et la position débrayée compris entre 0.05 et 0.3 mm, ladite force verticale F_{d} étant supérieure à ladite force verticale Fₑ.

7. Dispositif d'embrayage vertical (1) selon une quelconque des revendications précédentes, **caractérisé en ce que** le ressort (6) comporte une partie annulaire centrale (6a) et plusieurs pattes (6b) partant de ladite partie annulaire centrale (6a).

8. Dispositif d'embrayage vertical (1) selon une quelconque des revendications précédentes, **caractérisé en ce que** l'épaisseur du ressort (6) est comprise entre 0.05 et 0.4 mm.

9. 11. Dispositif d'embrayage vertical (1) selon une quelconque des revendications précédentes, **caractérisé en ce que**, sur une courbe force-déplacement dudit ressort (6), avec la force définissant l'axe Y, et le déplacement définissant l'axe X, l'angle α₂ par rapport à l'axe X de la droite reliant l'origine des axes X-Y à la force verticale Fₑ, est supérieur à l'angle α₁ par rapport à l'axe X de la droite reliant l'origine des axes X-Y à la force verticale F_{d}.

10. Mécanisme de chronographe (8) **caractérisé en ce qu'**il comprend le dispositif d'embrayage vertical (1) selon une quelconque des revendications précédentes.

11. Montre (11) **caractérisée en ce qu'**elle comprend le mécanisme de chronographe (8) selon la revendication précédente.

## Patentansprüche

1. Vertikale Kupplungsvorrichtung (1) für eine Uhr, umfassend entlang einer vertikalen Achse (12) ein erstes Rad (3), das drehbar um die vertikale Achse (12) montiert ist, eine Kupplungsscheibe (4), eine Feder (6) und ein zweites Rad (2), das drehbar um die vertikale Achse (12) montiert ist, wobei die vertikale Kupplungsvorrichtung (1) eine eingerückte Position, in der das zweite Rad (2) durch das erste Rad (3) unter der Wirkung der Feder (6), die eine vertikale Kraft Fₑ ausübt, um die Kupplungsscheibe (4) gegen das erste Rad (3) zu drücken, gedreht wird, und eine ausgerückte Position, in der die Kupplungsscheibe (4) gegen der Wirkung der Feder (6) einer vertikalen Kraft F_{d} ausgesetzt ist, die das erste Rad (3) wegdrückt, derart, dass das zweite Rad (2) durch das erste Rad (3) nicht in Drehung versetzt wird, einnehmen kann, wobei die vertikale Kupplungsvorrichtung (1) **dadurch gekennzeichnet ist, dass** die Feder (6) aus einer Formgedächtnislegierung auf Kupferbasis hergestellt ist und dass diese Legierung eine der Legierungen ist, die bei einem Gesamtprozentsatz von 100 % und einem Prozentsatz an eventuellen Verunreinigungen von 0,5 % oder weniger die folgende Zusammensetzung in Gewichtsprozent haben:
- Cu zwischen 64,5 und 85 %, Zn zwischen 9,5 und 25 % und Al zwischen 4,5 und 10 %,
- Cu zwischen 79,5 und 84 %, Al zwischen 12,5 und 14 % und Ni zwischen 2,5 und 6 %,
- Cu zwischen 87 und 88 %, Al zwischen 11 und 12 % und Be zwischen 0,3 und 0,7 %.

2. Vertikale Kupplungsvorrichtung (1) für eine Uhr, umfassend entlang einer vertikalen Achse (12) ein erstes Rad (3), das drehbar um die vertikale Achse (12) montiert ist, eine Kupplungsscheibe (4), eine Feder (6) und ein zweites Rad (2), das drehbar um die vertikale Achse (12) montiert ist, wobei die vertikale Kupplungsvorrichtung (1) eine eingerückte Position, in der das zweite Rad (2) durch das erste Rad (3) unter der Wirkung der Feder (6), die eine vertikale Kraft Fₑ ausübt, um die Kupplungsscheibe (4) gegen das erste Rad (3) zu drücken, gedreht wird, und eine ausgerückte Position, in der die Kupplungsscheibe (4) gegen der Wirkung der Feder (6) einer vertikalen Kraft F_{d} ausgesetzt ist, die das erste Rad (3) wegdrückt, derart, dass das zweite Rad (2) durch das erste Rad (3) nicht in Drehung versetzt wird, einnehmen kann, wobei die vertikale Kupplungsvorrichtung, **dadurch gekennzeichnet ist, dass** die Feder (6) aus einer Formgedächtnislegierung auf der Basis von Nickel und Titan hergestellt ist und dass diese Legierung bei einem Gesamtprozentsatz von 100% und einem Prozentsatz an eventuellen Verunreinigungen von 0,5 % oder weniger in Gewichtsprozent aus Nickel mit einem Anteil zwischen 52,5 und 63 % und aus Titan mit einem Anteil zwischen 36,5 und 47 % gebildet ist.

3. Vertikale Kupplungsvorrichtung (1) nach einem der vorhergehenden Ansprüche, **dadurch gekennzeichnet, dass** die Formgedächtnislegierung bei Raumtemperatur eine austenitische Mikrostruktur hat, die ihr bei Raumtemperatur superelastische Eigenschaften verleiht.

4. Vertikale Kupplungsvorrichtung (1) nach einem der vorhergehenden Ansprüche, **dadurch gekennzeichnet, dass** sie so bemessen ist, dass im Gebrauch die vertikale Kraft F_{d} zu der vertikalen Kraft Fₑ ein Verhältnis zwischen 1,1 und 2,0 aufweist.

5. Vertikale Kupplungsvorrichtung (1) nach einem der vorhergehenden Ansprüche, **dadurch gekennzeichnet, dass** sie so bemessen ist, dass im Gebrauch die vertikale Kraft F_{d} zu der vertikalen Kraft Fₑ ein Verhältnis zwischen 1,3 und 1,6 aufweist.

6. Vertikale Kupplungsvorrichtung (1) nach Anspruch 4 oder 5, **dadurch gekennzeichnet, dass** bei einer Vertikalverschiebung d im Bereich von 0,05 bis 0,3 mm zwischen der eingerückten Position und der ausgerückten Position die vertikale Kraft F_{d} zwischen 1 und 3 N liegt und die vertikale Kraft Fₑ zwischen 0,5 und 2 N liegt, wobei die vertikale Kraft F_{d} größer als die vertikale Kraft Fₑ ist.

7. Vertikale Kupplungsvorrichtung (1) nach einem der vorhergehenden Ansprüche, **dadurch gekennzeichnet, dass** die Feder (6) einen zentralen ringförmigen Abschnitt (6a) und mehrere Schenkel (6b), die von dem zentralen ringförmigen Abschnitt (6a) ausgehen, aufweist.

8. Vertikale Kupplungsvorrichtung (1) nach einem der vorhergehenden Ansprüche, **dadurch gekennzeichnet, dass** die Dicke der Feder (6) zwischen 0,05 und 0,4 mm liegt.

9. Vertikale Kupplungsvorrichtung (1) nach einem der vorhergehenden Ansprüche, **dadurch gekennzeichnet, dass** auf einer Kraft-Verschiebungs-Kurve der Feder (6), wobei die Kraft die Y-Achse definiert und die Verschiebung die X-Achse definiert, der Winkel α₂ zur X-Achse der Geraden, die den Ursprung der X- und Y-Achse mit der vertikalen Kraft Fₑ verbindet, größer ist als der Winkel α₁ zur X-Achse der Geraden, die den Ursprung der X-Y-Achsen mit der vertikalen Kraft F_{d} verbindet.

10. Chronographenmechanismus (8), **dadurch gekennzeichnet, dass** er die vertikale Kupplungsvorrichtung (1) nach einem der vorhergehenden Ansprüche enthält.

11. Uhr (11), **dadurch gekennzeichnet, dass** sie den Chronographenmechanismus (8) nach dem vorhergehenden Anspruch enthält.

## Claims

1. A vertical clutch device (1) for a timepiece, comprising along a vertical axis (12) a first wheel (3) rotatably mounted about said vertical axis (12), a clutch disc (4), a spring (6) and a second wheel (2) rotatably mounted about said vertical axis (12), said vertical clutch device (1) being able to assume a clutched position where the second wheel (2) is rotated by the first wheel (3) under the action of the spring (6) exerting a vertical force Fₑ to press the clutch disc (4) against the first wheel (3) and a disengaged position where the clutch disc (4) is subjected against the action of the spring (6) to a vertical force F_{d} separating it from the first wheel (3) so that the second wheel (2) is not rotated by the first wheel (3), said vertical clutch device (1) being **characterised in that** the spring (6) is made of a copper-based shape memory alloy, and **in that** this alloy is one of the alloys having, for a total percentage of 100% and a percentage of possible impurities less than or equal to 0.5%, the following composition by weight:
- Cu between 64.5 and 85%, Zn between 9.5 and 25% and Al between 4.5 and 10%,
- Cu between 79.5 and 84%, Al between 12.5 and 14% and Ni between 2.5 and 6%,
- Cu between 87 and 88%, Al between 11 and 12% and Be between 0.3 and 0.7%.

2. The vertical clutch device (1) for a timepiece, comprising along a vertical axis (12) a first wheel (3) rotatably mounted about said vertical axis (12), a clutch disc (4), a spring (6) and a second wheel (2) rotatably mounted about said vertical axis (12), said vertical clutch device (1) being able to assume a clutched position where the second wheel (2) is rotated by the first wheel (3) under the action of the spring (6) exerting a vertical force Fₑ to press the clutch disc (4) against the first wheel (3) and a disengaged position where the clutch disc (4) is subjected against the action of the spring (6) to a vertical force F_{d} separating it from the first wheel (3) so that the second wheel (2) is not rotated by the first wheel (3), said vertical clutch device (1) being **characterised in that** the spring (6) is made of a nickel and titanium-based shape memory alloy, and **in that** this alloy consists, by weight, of nickel with a percentage comprised between 52.5 and 63% and of titanium with a percentage comprised between 36.5 and 47%, for a total percentage of 100% and a percentage of possible impurities less than or equal to 0.5%.

3. The vertical clutch device (1) according to any one of the preceding claims, **characterised in that** the shape memory alloy has an austenitic microstructure at room temperature giving it superelastic properties at room temperature.

4. The vertical clutch device (1) according to any one of the preceding claims, **characterised in that** it is dimensioned to have in use a ratio between the vertical force F_{d} and the vertical force Fₑ comprised between 1.1 and 2.0.

5. The vertical clutch device (1) according to any one of the preceding claims, **characterised in that** it is dimensioned to have in use a ratio between the vertical force F_{d} and the vertical force Fₑ comprised between 1.3 and 1.6.

6. The vertical clutch device (1) according to claim 4 or 5, **characterised in that** the vertical force F_{d} is comprised between 1 and 3 N and **in that** the vertical force Fₑ is comprised between 0.5 and 2 N for a vertical displacement d, between the clutched position and the disengaged position, comprised between 0.05 and 0.3 mm, said vertical force F_{d} being greater than said vertical force Fₑ.

7. The vertical clutch device (1) according to any one of the preceding claims, **characterised in that** the spring (6) includes a central annular part (6a) and several tabs (6b) starting from said central annular part (6a).

8. The vertical clutch device (1) according to any one of the preceding claims, **characterised in that** the thickness of the spring (6) is comprised between 0.05 and 0.4 mm.

9. The vertical clutch device (1) according to any one of the preceding claims, **characterised in that**, on a force-displacement curve of said spring (6), with the force defining the axis Y and the displacement defining the axis X, the angle α₂, relative to the axis X of the straight line connecting the origin of the axes X-Y to the vertical force Fₑ, is greater than the angle α₁ relative to the axis X of the straight line connecting the origin of the axes X-Y to the vertical force F_{d}.

10. A chronograph mechanism (8) **characterised in that** it comprises the vertical clutch device (1) according to any one of the preceding claims.

11. A watch (11) **characterised in that** it comprises the chronograph mechanism (8) according to the preceding claim.
